# EUROPÄISCHE PATENTSCHRIFT

(11) **EP 3 827 478 B1**
(45) Veröffentlichungstag und Bekanntmachung des Hinweises auf die Patenterteilung: **27.09.2023**
(21) Anmeldenummer: 19734345.2
(22) Anmeldetag: 25.06.2019
(51) Int. Cl.: H01Q 13/10, H01Q 9/42, H01Q 1/22, H01Q 1/38, H01Q 5/357

(54) **LEITERPLATTEN-ANTENNE**
CIRCUIT BOARD ANTENNA
ANTENNE À CARTE DE CIRCUIT IMPRIMÉ

(30) Priorität: 24.07.2018 DE 102018212319
(43) Veröffentlichungstag der Anmeldung: 02.06.2021
(73) Patentinhaber: BSH Hausgeräte GmbH, 81739 München (DE)
(72) Erfinder: REITNER, Josef, 93093 Donaustauf (DE); STÖCKL, Ludwig, 93152 Undorf (DE)
(86) Internationale Anmeldenummer: PCT/EP2019/066813
(87) Internationale Veröffentlichungsnummer: WO 2020/020556

(56) Entgegenhaltungen:
- EP-A1- 3 200 281
- CN-A- 105 591 196
- US-A1- 2014 176 378
- US-A1- 2017 085 000
- MOHAMMAD A. SAED: "BROADBAND CPW-FED PLANAR SLOT ANTENNAS WITH VARIOUS TUNING STUBS", PROGRESS IN ELECTROMAGNETICS RESEARCH, Bd. 66, 1. Januar 2006 (2006-01-01), Seiten 199-212, XP055621103, DOI: 10.2528/PIER06112703
- ABDELNASSER A. ELDEK ET AL: "RECTANGULAR SLOT ANTENNA WITH PATCH STUB FOR ULTRA WIDEBAND APPLICATIONS AND PHASED ARRAY SYSTEMS", PROGRESS IN ELECTROMAGNETICS RESEARCH, Bd. 53, 1. Januar 2005 (2005-01-01), Seiten 227-237, XP055621121, DOI: 10.2528/PIER04092701

## Beschreibung

Die Erfindung betrifft eine Antenne zum Senden bzw. zum Empfang von Funksignalen, die auf einer Leiterplatte implementiert werden kann.

Ein elektronisches Gerät, das eingerichtet ist, um über ein drahtloses Kommunikationsnetz zu kommunizieren, umfasst typischerweise mindestens eine Antenne zum Empfang und/oder zum Aussenden von Funksignalen. Dabei kann das elektronische Gerät eingerichtet sein, Funksignale über eine Vielzahl von unterschiedlichen Frequenzbändern, insbesondere über zwei unterschiedliche Frequenzbänder bzw. Frequenzbereiche, zu empfangen bzw. zu senden. Zu diesem Zweck kann das Gerät eine Mehrband-Antenne, insbesondere eine Dualband-Antenne, umfassen. Beispielhafte Dualband-Antennen können z.B. für die Frequenzbänder 2,4 - 2,5 GHz und 5,1 - 5,8 GHz, d.h. für WLAN (Wireless Local Area Network, bereitgestellt werden.

Antennen benötigen für ihre Funktion typischerweise eine Bezugsmasse bzw. Bezugsebene. Die Größe und die Form einer derartigen Bezugsmasse haben typischerweise einen maßgeblichen Einfluss auf die Funktion und Abstrahlcharakteristik einer Antenne. Häufig soll eine Antenne als Leiterkartenstruktur oder als aufgesetzte Metallstruktur (z.B. als Stanz-Biegeteil) in verschieden große Leiterkarten eingesetzt werden. Die unterschiedlich großen Leiterkarten stellen für eine Antenne unterschiedlich ausgeprägte Bezugsmassen dar. Als Folge daraus wird typischerweise für jede Leiterkartengeometrie eine neue Antennenabstimmung benötigt. Eine derartige Antennenabstimmung kann durch Verändern der Antennenstruktur und/oder durch Verwenden eines sogenannten "Matching-Circuit" bewerkstelligt werden.

Mohammad A. Saed: "Broadband CPW-fed planar slot antennas with various timing stubs", Progress in Electromagnetics Research, Bd. 66, 1. Januar 2006, Seiten 199-212, beschreibt eine Breitband-Antenne mit einem stabilen Strahlungsmuster über der gesamten Bandbreite der Antenne. Abdelnasser A. Eldek et al.: "Rectangular slot antenna with patch stub for ultra wideband applications and phased array systems", Progress in electromagnetics research, Bd. 53, 1. Januar 2005, Seiten 227-237, beschreibt eine Antenne für Ultra-Breitbrandanwendungen. EP 3 200 281 A1 beschreibt eine Antenne mit reduziertem Platzbedarf.

Eine weitere Leiterplattenantenne ist in der CN 105 591 196 A offenbart.

Das vorliegende Dokument befasst sich mit der technischen Aufgabe, eine (Dualband-) Antenne bereitzustellen, die in effizienter Weise (insbesondere ohne Erfordernis einer dedizierten Antennenabstimmung) auf unterschiedlich ausgeprägten Leiterplatten integriert werden kann.

Die Aufgabe wird durch den unabhängigen Anspruch gelöst. Vorteilhafte Ausführungsformen werden u.a. in den abhängigen Ansprüchen beschrieben.

Gemäß einem Aspekt wird eine Leiterplatten-Antenne beschrieben. Die Leiterplatten-Antenne umfasst eine elektrisch leitende erste Antennenstruktur auf einer ersten äußeren Schicht (insbesondere einer Metallschicht) einer Leiterplatte. Außerdem umfasst die Leiterplatten-Antenne einen elektrisch leitenden ersten Bezugsbereich auf der ersten äußeren Schicht. Des Weiteren umfasst die Leiterplatten-Antenne eine elektrisch leitende Speiseleitung zu der ersten Antennenstruktur. Der erste Bezugsbereich umschließt die erste Antennenstruktur abgesehen von einer isolierenden Aussparung für die Speiseleitung vollständig, so dass sich zwischen der ersten Antennenstruktur und dem ersten Bezugsbereich ein elektrisch isolierender erster Freiraum bildet.

Gemäß einem weiteren Aspekt wird ein Hausgerät, insbesondere ein Haushaltsgerät, beschrieben, das eine Kommunikationseinheit zur drahtlosen Kommunikation (insbesondere über WLAN) umfasst, wobei die Kommunikationseinheit die in diesem Dokument beschriebene Leiterplatten-Antenne aufweist.

Es ist zu beachten, dass die in diesem Dokument beschriebenen Vorrichtungen und Systeme sowohl alleine, als auch in Kombination mit anderen in diesem Dokument beschriebenen Vorrichtungen und Systemen verwendet werden können. Insbesondere können die Merkmale der Ansprüche in vielfältiger Weise miteinander kombiniert werden.

Im Weiteren wird die Erfindung anhand von Ausführungsbeispielen näher beschrieben. Dabei zeigen
Figur 1a die obere bzw. die erste äußere Schicht einer Leiterplatte mit einer Antenne;
Figur 1b die untere Schicht bzw. die zweite äußere Schicht einer Leiterplatte mit einer Antenne;
Figuren 1c und1c Querschnitte durch Leiterplatten mit jeweils einer Antenne; und
Figuren 2a und 2b beispielhafte Abmessungen einer Antenne.

Wie eingangs dargelegt, befasst sich das vorliegende Dokument mit der Bereitstellung einer (Dualband-) Antenne, die in effizienter Weise auf unterschiedlich dimensionierten und/oder ausgelegten Leiterplatten integriert werden kann. Die (Dualband-) Antenne soll dabei insbesondere für WLAN Funkkommunikation in den Frequenzbändern bei 2,4GHz und bei 5GHz ausgelegt sein.

Figuren 1a und 1b zeigen eine beispielhafte Antenne 100, die auf einer Leiterplatte 101 integriert ist. Insbesondere zeigen Fig. 1a die (elektrisch leitende) obere Schicht 110 der Leiterplatte 101 und Fig. 1b die (elektrisch leitende) untere Schicht 120 der Leiterplatte. Wie in den Figuren 1c und 1d dargestellt, befinden sich zwischen der oberen Schicht 110 und der unteren Schicht 120 ein oder mehrere dielektrische Schichten 130 sowie ggf. ein oder mehrere (elektrisch leitende) Zwischenschichten 140. Die elektrische leitenden Schichten 110, 120, 140 können eine Schicht aus Metall, insbesondere Kupfer, aufweisen. Das Metall kann in Teilbereichen der Schichten 110, 120, 140 entfernt werden (z.B. weggeätzt werden), um unterschiedliche elektrisch leitende Teilbereiche innerhalb einer Schicht 110, 120, 140 zu bilden, wobei die Teilbereiche elektrisch voneinander isoliert sind.

Die obere Schicht 110 weist eine elektrisch leitende (erste) Antennenstruktur 113 auf, die über einen (elektrisch nicht-leitenden) (ersten) Freiraum 112 von einem elektrisch leitenden (ersten) Bezugsbereich 111 isoliert ist. Der Bezugsbereich 111 umschließt die Antennenstruktur 113 möglichst vollständig. Insbesondere ist der die Antennenstruktur 113 umschließende Bezugsbereich 111 bevorzugt nur an einer Stelle unterbrochen, um einen Freiraum bzw. eine Aussparung 117 zu bilden, durch den bzw. durch die eine elektrisch leitende Speiseleitung 115 zu der Antennenstruktur 113 hin geführt werden kann.

In dem in Fig. 1a dargestellten Beispiel weist die Antennenstruktur 113 eine rechteckige Form auf. Insbesondere setzt sich die Antennenstruktur 113 aus zwei Rechtecken 118, 119 zusammen, die jeweils eine bestimmte Breite und eine bestimmte Länge aufweisen, wobei die Breite jeweils kleiner ist als die Länge. Die beiden Rechtecke 118, 119 sind entlang der Länge der Rechtecke 118, 119 hintereinander angeordnet, so dass sich eine Antennenstruktur 113 mit einer Gesamtlänge ergibt, die der Summe aus der Länge der beiden Rechtecke 118, 119 entspricht. Die Breite des zweiten Rechtecks 119 ist kleiner als die Breite des ersten Rechtecks 118. Durch die Verwendung einer Antennenstruktur 113, die aus mehreren Rechtecken 118, 119 zusammengesetzt wird, kann die Bandbreite zumindest eines Frequenzbandes der Antenne 100 erhöht bzw. eingestellt werden.

Die Antennenstruktur 113 kann somit für das Aussenden bzw. für den Empfang von Signalen in einem bestimmten Frequenzbereich (etwa 5,1 - 5,8 GHz) verwendet werden. Insbesondere kann die Antennenstruktur 113 durch die Gesamtlänge der Antennenstruktur 113 einen λ/4-Strahler für einen bestimmten Frequenzbereich bilden.

Andererseits kann der Freiraum 112 als (Schlitz-) Antenne für einen weiteren Frequenzbereich (etwa 2,4 - 2,5 GHz) verwendet werden. Zu diesem Zweck kann der Freiraum 112 eine bestimmte Länge aufweisen, so dass der Freiraum 112 einen λ/4-Strahler für einen weiteren Frequenzbereich bildet.

Des Weiteren kann die Antennenstruktur 113 über einen elektrisch leitenden Steg (insbesondere über einen Kurzschluss-Steg) 116 elektrisch leitend mit dem Bezugsbereich 111 verbunden sein. Der elektrisch leitende Steg 116 kann dabei an einem Ende der Antennenstruktur 113, insbesondere an der schmalsten Kante der Antennenstruktur 113, angeordnet sein. Die Antennenstruktur 113 kann somit eine (planare) Inverted-F-Antenne bilden.

Über den Abstand zwischen dem Steg 116 und dem Speisepunkt bzw. der Speiseleitung 115 kann die Impedanz der Antennenstruktur 113 auf den gewünschten Wert (z.B. 50 Ohm) getrimmt werden. Außerdem können über diesen Kurzschluss-Steg 116 elektrostatische Entladungen weitgehend von der Sende-/Empfangs-Elektronik der Antenne 100 ferngehalten werden.

Fig. 1b zeigt die untere Schicht 120 der Leiterplatte 101. Die untere Schicht 120 ist im Wesentlichen identisch zu der oberen Schicht 110 aufgebaut (abgesehen davon, dass auf der oberen Schicht 110 zusätzlich eine Speiseleitung 112 und der dafür erforderliche Freiraum 117 bereitgestellt wird). Es ergibt sich somit ein (zweiter) Bezugsbereich 121, der dem (ersten) Bezugsbereich 111 der oberen Schicht 110 entsprechen kann. Des Weiteren kann die (zweite) Antennenstruktur 123 der unteren Schicht 120 wie die (erste) Antennenstruktur 113 der oberen Schicht 110 dimensioniert sein. Außerdem kann der (zweite) Freiraum 122 der unteren Schicht 120 wie der (erste) Freiraum 112 der oberen Schicht 110 dimensioniert sein. Ferner kann auch die untere Schicht 120 einen elektrisch leitenden Steg 126 zwischen Antennenstruktur 123 und Bezugsbereich 121 aufweisen.

Der Bezugsbereich 111 der oberen Schicht 110 ist über ein oder mehrere Vias bzw. Durchkontaktierungen 114 mit dem Bezugsbereich 121 der unteren Schicht 120 elektrisch leitend verbunden. Die Vias bzw. Durchkontaktierungen 114 sind in den Figuren 1a und 1b als Punkte dargestellt. Des Weiteren ist die Antennenstruktur 113 der oberen Schicht 110 über ein oder mehrere Vias bzw. Durchkontaktierungen 114 mit der Antennenstruktur 113 der unteren Schicht 120 elektrisch leitend verbunden. Ferner kann auch der Steg 116 der oberen Schicht 110 über ein oder mehrere Vias bzw. Durchkontaktierungen 114 mit dem Steg 126 der unteren Schicht 120 elektrisch leitend verbunden sein. Die genaue Position der ein oder mehreren Vias bzw. Durchkontaktierungen 114 kann je nach Via-Technologie unterschiedlich sein.

Die Figuren 1c und 1d zeigen beispielhafte Querschnitte durch beispielhafte Leiterplatten 101 mit Antennenstrukturen 113, 123. Dabei weist eine Leiterplatte 101 zwischen zwei elektrisch leitenden Schichten 110, 120 eine dielektrische und/oder elektrisch isolierende Schicht 130 auf. In dem in Fig. 1d dargestellten Beispiel weist die Leiterplatte 101 zwischen der oberen Schicht 110 und der unteren Schicht 120 (zumindest) eine elektrisch leitende Zwischenschicht 140 auf, die von der oberen Schicht 110 bzw. der unteren Schicht 120 jeweils durch eine dielektrische Schicht 130 getrennt ist.

Fig. 1d veranschaulicht den Bereich 141, in dem die in den Figuren 1a und 1b dargestellte Antennenstruktur 113, 123 inklusive des Freibereichs 112, 122 angeordnet sind. Dieser Bereich 141 einer Zwischenschicht 140 ist typischerweise auszusparen, so dass die Zwischenschicht 140 in diesem Bereich 141 kein elektrisch leitendes Material (insbesondere kein Kupfer) aufweist. Andererseits kann der verbleibende Bereich 142 einer Zwischenschicht 140 über die Vias bzw. Durchkontaktierungen 114 mit dem Bezugsbereich 111, 121 der oberen Schicht 110 und der unteren Schicht 120 elektrisch leitend verbunden werden.

Die Figuren 2a und 2b zeigen unterschiedliche Dimensionen der Antenne 100 aus den Figuren 1a und 1b. Insbesondere zeigen die Figuren 2a und 2b
- die Breite 201 des breiteren ersten Rechtecks 118 der Antennenstruktur 113, 123;
- den Abstand 202 der Vias bzw. Durchkontaktierungen 114 des Bezugsbereichs 111, 121 von dem Freiraum 112, 122;
- die Gesamtlänge 203 der Antennenstruktur 113, 123;
- die Länge 204 des zweiten Rechtecks 119 der Antennenstruktur 113, 123;
- die Länge 205 des Stegs 116, 126 bzw. den Abstand 205 der Antennenstruktur 113, 123 von dem Bezugsbereich 111, 121 (an der Seite, an der sich die Speiseleitung 115 befindet);
- die Breite 211 des Freiraums 112, 122 (quer zu der Antennenstruktur 113, 123);
- die Länge 212 des Freiraums 112, 122 (längs zu der Antennenstruktur 113, 123);
- der Abstand 213 der Antennenstruktur 113, 123 von dem Bezugsbereich 111, 121 (entlang der Länge 203 der Antennenstruktur 113, 123); und
- die Breite 214 des schmaleren zweiten Rechtecks 119 der Antennenstruktur 113, 123.

Werte der o.g. Dimensionen der Antenne 100 (insbesondere für eine Dualband-Antenne für die Frequenzbänder 2,4 - 2,5 GHz und 5,1 - 5,8 GHz) sind:
- Breite 201: 2,10mm; und
- Breite 214: 1,77mm; und
- Gesamtlänge 203: 12,52mm; und
- Länge 204: 4,4mm; und/oder bevorzugt
- Abstand 202: 0,7mm; und/oder
- Abstand 205: 1,94mm; und/oder
- Breite 211: 5,50mm; und/oder
- Länge 212: 30,00mm; und/oder
- Abstand 213: 9,30mm; und/oder
- Dimensionen des freizuhaltenden Bereichs 141 einer Zwischenschicht 140: Länge 31mm und Breite 6,5mm; und/oder
- Stärke bzw. Dicke einer dielektrischen Schicht 130: 1,24mm; und/oder
- der Freiraum bzw. die Aussparung 117 für die Speiseleitung 115 kann z.B. eine Breite von 4mm oder weniger aufweisen.

Die o.g. Werte können jeweils um bis zu ±10% schwanken. Des Weiteren können die Werte mit einem gemeinsamen reellwertigen Faktor F skaliert werden.

Es wird somit eine planare Leiterplatten-Antennenstruktur 113, 123 beschrieben, die von der Bezugsmasse (d.h. von einem Bezugsbereich 111, 121) umgeben bzw.

in die Bezugsmasse integriert ist. Die Bezugsbereiche 111, 121 können mit Masse bzw. Ground elektrisch leitend gekoppelt sein. Durch die Integration einer Antennenstruktur 113, 123 in einen Bezugsbereich 111, 121 werden die Eigenschaften der Antenne 100 von der Größe der Bezugsmasse einer Leiterplatte 101 unabhängig. Als Folge daraus kann die Antenne 100 in effizienter Weise in verschieden große Leiterkarten 101 eingebaut werden, ohne die Antennenstruktur 113, 123 und/oder einen "Matching Circuit" verändern zu müssen. Folglich kann eine Modul-Zulassung für die beschriebene Antenne 100 unabhängig von der konkreten Einbausituation für verschiedene Gesamtgeräte verwendet werden.

Es wird somit in diesem Dokument eine Leiterplatten-Antenne 100 beschrieben, die in effizienter Weise auf unterschiedlich dimensionierten Leiterplatten 101 implementiert werden kann. Eine Leiterplatte 101 umfasst dabei typischerweise eine elektrisch leitende erste äußere Schicht 110 (z.B. eine vordere Schicht) sowie eine elektrisch leitende zweite äußere Schicht 120 (z.B. eine untere Schicht). Die ein oder mehreren Schichten 110, 120 können durch ein oder mehrere dielektrische Schichten 130 voneinander elektrisch isoliert sein. Die Schichten 110, 120 können ein elektrisch leitendes Material, insbesondere Kupfer, umfassen. Dabei kann das elektrisch leitende Material zumindest bereichsweise aus der jeweiligen Schicht 110, 120 entfernt werden, insbesondere um einen Freiraum 112 zwischen einer Antennenstruktur 113 und einem Bezugsbereich 111 zu bilden.

Die Leiterplatten-Antenne 100 umfasst eine elektrisch leitende erste Antennenstruktur 113 auf der ersten äußeren Schicht 110 der Leiterplatte 101. Die erste Antennenstruktur 113 kann dabei eine längliche Form aufweisen (z.B. wie eine Dipolantenne). Des Weiteren weist die Leiterplatten-Antenne 100 einen elektrisch leitenden ersten Bezugsbereich 111 auf der ersten äußeren Schicht 110 auf. Dabei kann der erste Bezugsbereich 111 mit einer Masse bzw. mit Ground der Leiterplatte 101 elektrisch leitend verbunden sein. Ferner weist die Leiterplatten-Antenne 100 eine elektrisch leitende Speiseleitung 115 zu der ersten Antennenstruktur 113 auf. Die Speiseleitung 115 kann im Wesentlichen senkrecht zu der Längsausrichtung der ersten Antennenstruktur 113 angeordnet sein. Ein von der ersten Antennenstruktur 113 empfangenes Funksignal kann über die Speiseleitung 115 ausgekoppelt werden. Andererseits kann ein von der ersten Antennenstruktur 113 zu sendendes Funksignal über die Speiseleitung 115 in die erste Antennenstruktur 113 eingespeist werden.

Der erste Bezugsbereich 111 umschließt die erste Antennenstruktur 113 abgesehen von einer isolierenden Aussparung 117 für die Speiseleitung 115 (im Wesentlichen) vollständig. Dabei ergibt sich zwischen der ersten Antennenstruktur 113 und dem ersten Bezugsbereich 111 ein elektrisch isolierender erster Freiraum 112. Der erste Freiraum 112 kann an die Form der ersten Antennenstruktur 113 angepasst sein. Beispielsweise kann die Antennenstruktur 113 eine längliche, rechteckige Form aufweisen. In entsprechender Weise kann der erste Freiraum eine längliche, rechteckige Form aufweisen.

Die erste Antennenstruktur 113 kann somit in definierter Weise über einen definierten ersten Freiraum zu einer Bezugsmasse bzw. Bezugsebene (d.h. dem ersten Bezugsbereich 111) positioniert werden. Mit anderen Worten, der erste Bezugsbereich 111 kann eine Bezugsmasse für die erste Antennenstruktur 113 bilden, so dass die Leiterplatten-Antenne 100 unabhängig von der Größe der Bezugsmasse ist. Dies ermöglicht eine effiziente Integration der ersten Antennenstruktur 113 in unterschiedliche Leiterplatten-Designs.

Die Leiterplatten-Antenne 100 kann eine elektrisch leitende zweite Antennenstruktur 123 auf der zweiten äußeren Schicht 120 der Leiterplatte 101 umfassen. Des Weiteren kann die Leiterplatten-Antenne 100 einen elektrisch leitenden zweiten Bezugsbereich 121 auf der zweiten äußeren Schicht 120 umfassen. Dabei kann der zweite Bezugsbereich 121 die zweite Antennenstruktur 123 (im Wesentlichen) vollständig umschließen, so dass sich zwischen der zweiten Antennenstruktur 123 und dem zweiten Bezugsbereich 121 ein elektrisch isolierender zweiter Freiraum 112 ergibt. Die erste Antennenstruktur 113 kann über ein oder mehrere Durchkontaktierungen 114 mit der zweiten Antennenstruktur 113 elektrisch leitend verbunden sein. Alternativ oder ergänzend kann der erste Bezugsbereich 111 über ein oder mehrere Durchkontaktierungen 114 mit dem zweiten Bezugsbereich 121 elektrisch leitend verbunden sein. Durch die Bereitstellung einer zweiten Antennenstruktur 123 auf der zweiten äußeren Schicht 120 einer Leiterplatte 120 können die Sende-/Empfangseigenschaften der Leiterplatten-Antenne 100 verbessert werden (insbesondere in Bezug auf eine möglichst gleichmäßige Feldausbreitung).

In einem bevorzugten Beispiel ist die zweite Antennenstruktur 123 abgesehen von der Speiseleitung 115 im Wesentlichen identisch zu der ersten Antennenstruktur 113 dimensioniert. Alternativ oder ergänzend ist in einem bevorzugten Beispiel der zweite Freibereich 122 abgesehen von der isolierenden Aussparung 117 für die Speiseleitung 115 im Wesentlichen identisch zu dem ersten Freibereich 112 dimensioniert. So können gleiche Strahlungscharakteristika an beiden Seiten der Leiterplatte 101 bewirkt werden.

Wie bereits oben dargelegt, kann die erste Antennenstruktur 113 im Wesentlichen rechteckförmig sein, wobei die Länge 203 der ersten Antennenstruktur 113 (wesentlich) größer als die Breite 201, 214 der ersten Antennenstruktur 113 sein kann (z.B. um den Faktor 2, 3, 4 oder mehr). In entsprechender Weise kann der erste Freiraum 112 im Wesentlichen rechteckförmig sein, wobei die Länge 212 des ersten Freiraums 112 größer als die Breite 211 des ersten Freiraums 112 sein kann (z.B. um den Faktor 2, 3, 4 oder mehr).

Die erste Antennenstruktur 113 kann eine Dualband-Antenne für einen ersten Frequenzbereich und für einen zweiten Frequenzbereich bilden. Dabei kann der erste Frequenzbereich insbesondere 2,4 - 2,5 GHz und der zweite Frequenzbereich insbesondere 5,1 - 5,8 GHz umfassen bzw. sein.

Die erste Antennenstruktur 113 kann in einem ersten Bereich 118 eine erste Breite 201 und in einem zweiten Bereich 119 eine (unterschiedliche) zweite Breite 214 aufweisen, wobei die zweite Breite 214 kleiner als die erste Breite 201 ist. Des Weiteren kann die erste Antennenstruktur 113 eine Gesamtlänge 213 aufweisen, und der erste Bereich 118 der ersten Antennenstruktur 113 kann eine Teillänge aufweisen. Die Gesamtlänge 213 der ersten Antennenstruktur 113 kann von dem zweiten Frequenzbereich abhängen, in dem die Antenne 100 senden und/oder empfangen soll. Insbesondere kann die Gesamtlänge 213 der ersten Antennenstruktur 113 derart sein, dass die erste Antennenstruktur 113 einen λ/4-Strahler in Bezug auf den zweiten Frequenzbereich bildet. So kann in effizienter und präziser Weise eine Mehrband-Antenne bereitgestellt werden.

Die Breiten 201, 214 und/oder die Teillänge des ersten Bereichs 118 können dazu verwendet werden, um die Bandbreite der Antennenstruktur 113 auf die Bandbreite des zweiten Frequenzbereichs einzustellen.

Der erste Freiraum 112 zwischen der ersten Antennenstruktur 113 und dem ersten Bezugsbereich 111 kann als (Schlitz-) Antenne für den ersten Frequenzbereich genutzt werden. Zu diesem Zweck können die Breite 211 und/oder die (Gesamt-) Länge 212 des ersten Freiraums 112 eingestellt werden. Des Weiteren kann die Positionierung der ersten Antennenstruktur 113 innerhalb des ersten Freiraums 112 angepasst werden. Somit kann durch die Einbettung einer ersten Antennenstruktur 113 auf einer ersten Schicht 110 einer Leiterplatte 101 nicht nur in effizienter Weise bewirkt werden, dass die erste Antennenstruktur 113 in einer Vielzahl von unterschiedlichen Leiterplatten-Designs verwendet werden kann. Die Einbettung der ersten Antennenstruktur 113 auf einer ersten Schicht 110 einer Leiterplatte 101 kann darüber hinaus dazu genutzt werden, in effizienter Weise eine Mehrband-Antenne 100 bereitzustellen.

Die erste Antennenstruktur 113 kann in dem ersten Bereich 118 eine erste Breite 201 mit einem Wert von F*2,10mm ± 10% aufweisen. Alternativ oder ergänzend kann die erste Antennenstruktur 113 in dem zweiten Bereich 119 eine zweite Breite 214 mit einem Wert von F*1,77mm ± 10% aufweisen. Alternativ oder ergänzend kann die erste Antennenstruktur 113 eine Gesamtlänge 203 mit einem Wert von F*12,52mm ± 10% aufweisen. Alternativ oder ergänzend kann der zweite Bereich 119 der ersten Antennenstruktur 113 eine Teillänge 204 mit einem Wert von F*4,40mm ± 10% aufweisen. Alternativ oder ergänzend kann der erste Freiraum 112 eine Gesamtbreite 211 mit einem Wert von F*30,00mm ± 10% aufweisen. Alternativ oder ergänzend kann der erste Freiraum 112 eine Gesamtlänge 212 mit einem Wert von F*5,50mm ± 10% aufweisen. Dabei kann F ein beliebiger reellwertiger Skalierungsfaktor sein. In einem bevorzugten Beispiel (insbesondere für die Frequenzbereiche 2,4 - 2,5 GHz und 5,1 - 5,8 GHz) ist F=1. So kann eine Leiterplatten-Antenne 100 mit ein oder mehreren definierten Frequenzbändern bereitgestellt werden, die in effizienter Weise in unterschiedliche Leiterplatten-Designs integriert werden kann.

Wie bereits oben dargelegt, werden die erste äußere Schicht 110 und die zweite äußere Schicht 120 typischerweise jeweils durch eine elektrisch leitende Schicht, insbesondere durch eine Kupferschicht, einer Leiterplatte 101 gebildet. Des Weiteren sind die erste äußere Schicht 110 und die zweite äußere Schicht 120 typischerweise durch zumindest eine dielektrische Schicht 130 voneinander isolierst.

Des Weiteren kann eine Leiterplatte 101 zumindest eine elektrisch leitende Zwischenschicht 140 (z.B. eine Kupferschicht) aufweisen, die zwischen der ersten äußeren Schicht 110 und der zweiten äußeren Schicht 120 angeordnet ist. Die Zwischenschicht 140 weist dann bevorzugt in einem Bereich 141 der ersten Antennenstruktur 131 und des ersten Freiraums 112 kein elektrisch leitendes Material (insbesondere kein Kupfer) auf. Andererseits kann die Zwischenschicht 140 in einem Bereich 142 des ersten Bezugsbereichs 111 über ein oder mehrere Durchkontaktierungen 114 elektrisch leitend mit dem ersten Bezugsbereich 111 verbunden sein. So kann auch bei einer Leiterplatte 101 mit ein oder mehreren Zwischenschichten 140 in effizienter und präziser Weise eine Leiterplatten-Antenne 100 bereitgestellt werden.

Die erste Antennenstruktur 113 kann über einen elektrisch leitenden Steg 116 elektrisch leitend mit dem ersten Bezugsbereich 111 verbunden sein. Dabei kann der Steg 116 eine wesentlich größere Länge als Breite aufweisen, insbesondere um einen Faktor 10 oder mehr. Der Steg 116 kann parallel zu der Speiseleitung 115 verlaufen. Des Weiteren kann der Steg 116 senkrecht zu der Längsrichtung der ersten Antennenstruktur 113 verlaufen. Außerdem kann der Steg 116 an einem Ende der ersten Antennenstruktur 113 (in Bezug auf die Längsrichtung der ersten Antennenstruktur 113) angeordnet sein. Durch die Verwendung eines elektrisch leitenden Stegs 116 kann die Impedanz der ersten Antennenstruktur 113 in effizienter und präziser Weise eingestellt werden. Des Weiteren kann die erforderliche Größe der Antennenstruktur 113 reduziert werden. Ferner können über den (Kurzschluss-) Steg 116 zu dem ersten Bezugsbereich 111 in zuverlässiger Weise elektrostatische Entladungen von der Sende-/Empfangs-Elektronik der beschriebenen Antenne 100 ferngehalten werden.

Das vorliegende Dokument beschreibt weiter ein Hausgerät, insbesondere ein Haushaltsgerät, das eine Kommunikationseinheit zur drahtlosen Kommunikation umfasst, wobei die Kommunikationseinheit die in diesem Dokument beschriebene Leiterplatten-Antenne 100 aufweist.

Die vorliegende Erfindung ist nicht auf die gezeigten Ausführungsbeispiele beschränkt. Insbesondere ist zu beachten, dass die Beschreibung und die Figuren nur das Prinzip der vorgeschlagenen Vorrichtungen und Systeme veranschaulichen sollen.

## Patentansprüche

1. Leiterplatten-Antenne (100), wobei
- die Leiterplatten-Antenne (100) eine elektrisch leitende erste Antennenstruktur (113) auf einer ersten äußeren Schicht (110) einer Leiterplatte (101) umfasst;
- die Leiterplatten-Antenne (100) einen elektrisch leitenden ersten Bezugsbereich (111) auf der ersten äußeren Schicht (110) umfasst;
- die Leiterplatten-Antenne (100) eine elektrisch leitende Speiseleitung (115) zu der ersten Antennenstruktur (113) umfasst;
- der erste Bezugsbereich (111) die erste Antennenstruktur (113) abgesehen von einer isolierenden Aussparung (117) für die Speiseleitung (115) vollständig umschließt, so dass sich zwischen der ersten Antennenstruktur (113) und dem ersten Bezugsbereich (111) ein elektrisch isolierender erster Freiraum (112) bildet;
- die Leiterplatten-Antenne (100) eine elektrisch leitende zweite Antennenstruktur (123) auf einer zweiten äußeren Schicht (120) der Leiterplatte (101) umfasst;
- die Leiterplatten-Antenne (100) einen elektrisch leitenden zweiten Bezugsbereich (121) auf der zweiten äußeren Schicht (120) umfasst;
- der zweite Bezugsbereich (121) die zweite Antennenstruktur (123) vollständig umschließt, so dass sich zwischen der zweiten Antennenstruktur (123) und dem zweiten Bezugsbereich (121) ein elektrisch isolierender zweiter Freiraum (112) ergibt;
- die erste Antennenstruktur (113) über ein oder mehrere Durchkontaktierungen (114) mit der zweiten Antennenstruktur (113) der Leiterplatten-Antenne (100) elektrisch leitend verbunden ist; und
- der erste Bezugsbereich (111) über ein oder mehrere Durchkontaktierungen (114) der Leiterplatten-Antenne (100) mit dem zweiten Bezugsbereich (121) elektrisch leitend verbunden ist, **dadurch gekennzeichnet, dass**
- die erste Antennenstruktur (113) in einem ersten Bereich (118) eine erste Breite (201) mit einem Wert von F*2, 10mm ± 10% aufweist; und
- die erste Antennenstruktur (113) in einem zweiten Bereich (119) eine zweite Breite (214) mit einem Wert von F*1,77mm ± 10% aufweist; und
- die erste Antennenstruktur (113) eine Gesamtlänge (203) mit einem Wert von F*12,52mm ± 10% aufweist; und
- der zweite Bereich (119) der ersten Antennenstruktur (113) eine Teillänge (204) mit einem Wert von F*4,40mm ± 10% aufweist; und
- F ein beliebiger reellwertiger Skalierungsfaktor ist, mit insbesondere F=1.

2. Leiterplatten-Antenne (100) gemäß Anspruch 1, wobei
- die zweite Antennenstruktur (123) abgesehen von der Speiseleitung (115) im Wesentlichen identisch zu der ersten Antennenstruktur (113) dimensioniert ist; und/oder
- der zweite Freiraum (122) abgesehen von der isolierenden Aussparung (117) für die Speiseleitung (115) im Wesentlichen identisch zu dem ersten Freiraum (112) dimensioniert ist.

3. Leiterplatten-Antenne (100) gemäß einem der vorhergehenden Ansprüche, wobei
- die erste Antennenstruktur (113) im Wesentlichen rechteckförmig ist; und/oder
- der erste Freiraum (112) im Wesentlichen rechteckförmig ist; und
- eine Länge (212) des ersten Freiraums (112) größer als eine Breite (211) des ersten Freiraums (112) ist.

4. Leiterplatten-Antenne (100) gemäß einem der vorhergehenden Ansprüche, wobei
- die erste Antennenstruktur (113) eine Dualband-Antenne für einen ersten Frequenzbereich und für einen zweiten Frequenzbereich bildet;

5. Leiterplatten-Antenne (100) gemäß Anspruch 4, wobei
- der erste Frequenzbereich 2,4 - 2,5 GHz und der zweite Frequenzbereich 5,1 - 5,8 GHz umfassen.

6. Leiterplatten-Antenne (100) gemäß einem der vorhergehenden Ansprüche, wobei
- der erste Freiraum (112) eine Gesamtlänge (212) aufweist; und
- die Gesamtlänge (212) des ersten Freiraums (112) von einem ersten Frequenzbereich abhängt, in dem die Antenne (100) senden und/oder empfangen soll.

7. Leiterplatten-Antenne (100) gemäß einem der vorhergehenden Ansprüche, wobei die Gesamtlänge (203) der ersten Antennenstruktur (113) von einem zweiten Frequenzbereich abhängt, in dem die Antenne (100) senden und/oder empfangen soll.

8. Leiterplatten-Antenne (100) gemäß einem der vorhergehenden Ansprüche, wobei
- der erste Freiraum (112) eine Gesamtbreite (211) mit einem Wert von F*30,00mm ± 10% aufweist; und
- der erste Freiraum (112) eine Gesamtlänge (212) mit einem Wert von F*5,50mm ± 10% aufweist.

9. Leiterplatten-Antenne (100) gemäß einem der vorhergehenden Ansprüche, wobei
- die erste äußere Schicht (110) und die zweite äußere Schicht (120) jeweils durch eine elektrisch leitende Schicht, insbesondere durch eine Kupferschicht, der Leiterplatte (101) gebildet werden; und/oder
- die erste äußere Schicht (110) und die zweite äußere Schicht (120) durch zumindest eine dielektrische Schicht (130) voneinander isolierst sind.

10. Leiterplatten-Antenne (100) gemäß Anspruch 9, wobei
- die Leiterplatte (101) zumindest eine elektrisch leitende Zwischenschicht (140) aufweist, die zwischen der ersten äußeren Schicht (110) und der zweiten äußeren Schicht (120) angeordnet ist; und
- die Zwischenschicht (140) in einem Bereich (141) der ersten Antennenstruktur (131) und des ersten Freiraums (112) kein elektrisch leitendes Material aufweist; und/oder
- die Zwischenschicht (140) in einem Bereich (142) des ersten Bezugsbereichs (111) über ein oder mehrere Durchkontaktierungen (114) elektrisch leitend mit dem ersten Bezugsbereich (111) verbunden ist.

11. Leiterplatten-Antenne (100) gemäß einem der vorhergehenden Ansprüche, wobei
- die erste Antennenstruktur (113) über einen elektrisch leitenden Steg (116) elektrisch leitend mit dem ersten Bezugsbereich (111) verbunden ist;
- der Steg (116) eine Wesentlich größere Länge als Breite aufweist, insbesondere um einen Faktor 10 oder mehr;
- der Steg (116) parallel zu der Speiseleitung (115) verläuft;
- die Speiseleitung (115) senkrecht zu einer Längsrichtung der ersten Antennenstruktur (113) verläuft; und
- der Steg (116) an einem Ende der ersten Antennenstruktur (113) angeordnet ist.

12. Leiterplatten-Antenne (100) gemäß einem der vorhergehenden Ansprüche, wobei der erste Bezugsbereich (111) eine Bezugsmasse für die erste Antennenstruktur (113) bildet, so dass die Leiterplatten-Antenne (100) unabhängig von einer Größe der Bezugsmasse ist.

13. Hausgerät, das eine Kommunikationseinheit mit einer Leiterplatten-Antenne (100) gemäß einem der vorhergehenden Ansprüche umfasst.

## Claims

1. Circuit board antenna (100), wherein
- the circuit board antenna (100) comprises an electrically conductive first antenna structure (113) on a first outer layer (110) of a circuit board (101);
- the circuit board antenna (100) comprises an electrically conductive first reference region (111) on the first outer layer (110);
- the circuit board antenna (100) comprises an electrically conductive supply line (115) to the first antenna structure (113);
- the first reference region (111) fully encloses the first antenna structure (113), other than an isolating cutout (117) for the supply line (115), so that an electrically isolating first free space (112) is formed between the first antenna structure (113) and the first reference region (111);
- the circuit board antenna (100) comprises an electrically conductive second antenna structure (123) on a second outer layer (120) of the circuit board (101);
- the circuit board antenna (100) comprises an electrically conductive second reference region (121) on the second outer layer (120);
- the second reference region (121) fully encloses the second antenna structure (123), so that an electrically isolating second free space (112) is produced between the second antenna structure (123) and the second reference region (121);
- the first antenna structure (113) is connected to the second antenna structure (113) of the circuit board antenna (100) in an electrically conductive manner by way of one or more vias (114); and
- the first reference region (111) is connected to the second reference region (121) in an electrically conductive manner by way of one or more vias (114) of the circuit board antenna (100), **characterised in that**
- the first antenna structure (113) has a first width (201) with a value of F^{∗}2.10mm ± 10% in a first region (118); and
- the first antenna structure (113) has a second width (214) with a value of F^{∗}1.77mm ± 10% in a second region (119); and
- the first antenna structure (113) has an overall length (203) with a value of F^{∗}12.52mm ± 10%; and
- the second region (119) of the first antenna structure (113) has a partial length (204) with a value of F*4.40mm ± 10%; and
- F is an arbitrary real-valued scaling factor, where in particular F=1.

2. Circuit board antenna (100) according to claim 1, wherein
- the second antenna structure (123) is dimensioned to be substantially identical to the first antenna structure (113), other than the supply line (115); and/or
- the second space (122) is dimensioned to be substantially identical to the first free space (112), other than the isolating cutout (117) for the supply line (115).

3. Circuit board antenna (100) according to one of the preceding claims, wherein
- the first antenna structure (113) is substantially rectangular; and/or
- the first free space (112) is substantially rectangular; and
- a length (212) of the first free space (112) is greater than a width (211) of the first free space (112).

4. Circuit board antenna (100) according to one of the preceding claims, wherein
- the first antenna structure (113) forms a dual-band antenna for a first frequency range and for a second frequency range;

5. Circuit board antenna (100) according to claim 4, wherein
- the first frequency range includes 2.4 - 2.5 GHz and the second frequency range includes 5.1 - 5.8 GHz.

6. Circuit board antenna (100) according to one of the preceding claims, wherein
- the first free space (112) has an overall length (212); and
- the overall length (212) of the first free space (112) depends upon a first frequency range, in which the antenna (100) is to transmit and/or receive.

7. Circuit board antenna (100) according to one of the preceding claims, wherein the overall length (203) of the first antenna structure (113) depends upon a second frequency range, in which the antenna (100) is to transmit and/or receive.

8. Circuit board antenna (100) according to one of the preceding claims, wherein
- the first free space (112) has an overall width (211) with a value of F*30.00mm ± 10%; and
- the first free space (112) has an overall length (212) with a value of F*5.50mm ± 10%.

9. Circuit board antenna (100) according to one of the preceding claims, wherein
- the first outer layer (110) and the second outer layer (120) are in each case formed by an electrically conductive layer, in particular by a copper layer, of the circuit board (101); and/or
- the first outer layer (110) and the second outer layer (120) are isolated from one another by way of at least one dielectric layer (130).

10. Circuit board antenna (100) according to claim 9, wherein
- the circuit board (101) has at least one electrically conductive intermediate layer (140), which is arranged between the first outer layer (110) and the second outer layer (120); and
- the intermediate layer (140) has no electrically conductive material in a region (141) of the first antenna structure (131) and the first free space (112); and/or
- the intermediate layer (140) is connected to the first reference region (111) in an electrically conductive manner in a region (142) of the first reference region (111) by way of one or more vias (114).

11. Circuit board antenna (100) according to one of the preceding claims, wherein
- the first antenna structure (113) is connected to the first reference region (111) in an electrically conductive manner by way of an electrically conductive web (116);
- the web (116) has a substantially greater length than width, in particular by a factor of 10 or more;
- the web (116) runs in parallel with the supply line (115);
- the supply line (115) runs perpendicularly to a longitudinal direction of the first antenna structure (113); and
- the web (116) is arranged at an end of the first antenna structure (113).

12. Circuit board antenna (100) according to one of the preceding claims, wherein the first reference region (111) forms a reference mass for the first antenna structure (113), so that the circuit board antenna (100) is independent of a size of the reference mass.

13. Household appliance, which comprises a communication unit with a circuit board antenna (100) according to one of the preceding claims.

## Revendications

1. Antenne de circuit imprimé (100), dans laquelle
- l'antenne de circuit imprimé (100) comprend une première structure d'antenne électro-conductrice (113) sur une première couche externe (110) d'un circuit imprimé (101) ;
- l'antenne de circuit imprimé (100) comprend une première zone de référence électro-conductrice (111) sur la première couche externe (110) ;
- l'antenne de circuit imprimé (100) comprend une ligne d'alimentation électro-conductrice (115) vers la première structure d'antenne (113) ;
- la première zone de référence (111) entoure entièrement la première structure d'antenne (113) à l'exception d'un évidement isolant (117) pour la ligne d'alimentation (115), de sorte que, entre la première structure d'antenne (113) et la première zone de référence (111), se forme un premier espace libre électriquement isolant (112) ;
- l'antenne de circuit imprimé (100) comprend une deuxième structure d'antenne électro-conductrice (123) sur une deuxième couche externe (120) du circuit imprimé (101) ;
- l'antenne de circuit imprimé (100) comprend une deuxième zone de référence électro-conductrice (121) sur la deuxième couche externe (120) ;
- la deuxième zone de référence (121) entoure entièrement la deuxième structure d'antenne (123), de sorte que, entre la deuxième structure d'antenne (123) et la deuxième zone de référence (121), se forme un deuxième espace libre électriquement isolant (112) ;
- la première structure d'antenne (113) est reliée de manière électro-conductrice avec la deuxième structure d'antenne (113) de l'antenne de circuit imprimé (100) par l'intermédiaire d'un ou plusieurs vias (114) ; et
- la première zone de référence (111) est reliée de manière électro-conductrice avec la deuxième zone de référence (121) par l'intermédiaire d'un ou plusieurs vias (114) de l'antenne de circuit imprimé (100),
- **caractérisé en ce que**
- la première structure d'antenne (113) présente, dans une première zone (118), une première largeur (201) avec une valeur de F*2,10 mm ± 10 %; et
- la première structure d'antenne (113) présente, dans une deuxième zone (119), une deuxième largeur (214) avec une valeur de F*1,77 mm ± 10 %; et
- la première structure d'antenne (113) présente une longueur totale (203) avec une valeur de F*12,52 mm ± 10 %; et
- la deuxième zone (119) de la première structure d'antenne (113) présente une longueur partielle (204) avec une valeur de F*4,40 mm ± 10 %; et
- F est un facteur de mise à l'échelle à valeur réelle quelconque, plus particulièrement avec F = 1.

2. Antenne de circuit imprimé (100) selon la revendication 1, dans laquelle
- la deuxième structure d'antenne (123) est dimensionnée de manière globalement identique à la première structure d'antenne (113), excepté la ligne d'alimentation (115) ; et/ou
- le deuxième espace libre (122) est dimensionné de manière globalement identique au premier espace libre (112), excepté l'évidement isolant (117) pour la ligne d'alimentation (115).

3. Antenne de circuit imprimé (100) selon l'une des revendications précédentes, dans laquelle
- la première structure d'antenne (113) est globalement rectangulaire et/ou
- le premier espace libre (112) est globalement rectangulaire ; et
- une longueur (212) du premier espace libre (112) est supérieure à une largeur (211) du premier espace libre (112).

4. Antenne de circuit imprimé (100) selon l'une des revendications précédentes, dans laquelle
- la première structure d'antenne (113) constitue une antenne bibande pour une première plage de fréquences et pour une deuxième plage de fréquences.

5. Antenne de circuit imprimé (100) selon la revendication 4, dans laquelle
- la première plage de fréquences est de 2,4 - 2,5 GHz et la deuxième plage de fréquences est de 5,1 - 5,8 GHz.

6. Antenne de circuit imprimé (100) selon l'une des revendications précédentes, dans laquelle
- le premier espace libre (112) présente une longueur totale (212) ; et
- la longueur totale (212) du premier espace libre (112) dépend d'une première plage de fréquences dans laquelle l'antenne (100) doit émettre et/ou recevoir.

7. Antenne de circuit imprimé (100) selon l'une des revendications précédentes, dans laquelle la longueur totale (203) de la première structure d'antenne (113) dépend d'une deuxième plage de fréquences dans laquelle l'antenne (100) doit émettre et/ou recevoir.

8. Antenne de circuit imprimé (100) selon l'une des revendications précédentes, dans laquelle
- le premier espace libre (112) présente une largeur totale (211) avec une valeur de F*30,00 mm ± 10 % ; et
- le premier espace libre (112) présente une longueur totale (212) avec une valeur de F*5,50 mm ± 10 %.

9. Antenne de circuit imprimé (100) selon l'une des revendications précédentes, dans laquelle
- la première couche externe (110) et la deuxième couche externe (120) sont constituées chacune d'une couche électro-conductrice, plus particulièrement d'une couche de cuivre, du circuit imprimé (101) ; et/ou
- la première couche externe (110) et la deuxième couche externe (120) sont isolées l'une de l'autre par au moins une couche diélectrique (130).

10. Antenne de circuit imprimé (100) selon la revendication 9, dans laquelle
- le circuit imprimé (101) comprend au moins une couche intermédiaire électro-conductrice (140) qui est disposée entre la première couche externe (110) et la deuxième couche externe (120) ; et
- la couche intermédiaire (140) ne présente, dans une zone (141) de la première structure d'antenne (131) et du premier espace libre (112), aucun matériau électro-conducteur ; et/ou
- la couche intermédiaire (140) est reliée de manière électro-conductrice, dans une zone (142) de la première zone de référence (111), avec la première zone de référence (111), par l'intermédiaire d'un ou plusieurs vias (114).

11. Antenne de circuit imprimé (100) selon l'une des revendications précédentes, dans laquelle
- la première structure d'antenne (113) est reliée de manière électro-conductrice avec la première zone de référence (111) par l'intermédiaire d'une entretoise électro-conductrice (116) ;
- l'entretoise (116) présente une longueur nettement supérieure à la largeur, plus particulièrement avec un facteur de 10 ou plus ;
- l'entretoise (116) s'étend parallèlement à la ligne d'alimentation (115) ;
- la ligne d'alimentation (115) s'étend perpendiculairement à une direction longitudinale de la première structure d'antenne (113) ; et
- l'entretoise (116) est disposée à une extrémité de la première structure d'antenne (113).

12. Antenne de circuit imprimé (100) selon l'une des revendications précédentes, dans laquelle la première zone de référence (111) constitue une masse de référence pour la première structure d'antenne (113), de sorte que l'antenne de circuit imprimé (100) est indépendante d'une valeur de la masse de référence.

13. Appareil domestique qui comprend une unité de communication avec une antenne de circuit imprimé (100) selon l'une des revendications précédentes.
